# EUROPÄISCHE PATENTANMELDUNG

(11) **EP 4 620 345 A1**
(43) Veröffentlichungstag der Anmeldung: **24.09.2025**
(21) Anmeldenummer: 25164581.8
(22) Anmeldetag: 18.03.2025
(51) Int. Cl.: A43D 1/06

(54) **MESSWERKZEUG ZUR VERMESSUNG DES INNENRAUMES EINES SCHUHWERKES**

(30) Priorität: 20.03.2024 DE 102024108010
(71) Anmelder: Stocker, Robert, 82131 Gauting (DE)
(72) Erfinder: Stocker, Robert, 82131 Gauting (DE)
(74) Vertreter: Franke, Dirk

(57) **Zusammenfassung**

Die vorliegende Offenbarung betrifft im Allgemeinen ein Messwerkzeug zur Vermessung des Innenraums eines Schuhwerkes. Ferner betrifft die Offenbarung ein Verfahren zur Vermessung des Innenraums eines Schuhwerkes unter Verwendung des Messwerkzeuges.

## Beschreibung

Die vorliegende Offenbarung betrifft im Allgemeinen ein Messwerkzeug zur Vermessung des Innenraums eines Schuhwerkes. Ferner betrifft die Offenbarung ein Verfahren zur Vermessung des Innenraums eines Schuhwerkes unter Verwendung des Messwerkzeuges.

### Stand der Technik

Eine der größten Herausforderungen im Handel mit Bekleidungsartikeln betrifft die Problematik der Passform ("Fit"). Der Begriff der Passform ist nur unzureichend definiert und kaum quantifiziert. Im Allgemeinen versteht man unter der Passform eines Bekleidungsstücks (einschließlich der Fußbekleidung) die Anpassung der Form desselben an den menschlichen Körper. Eine gute Passform trägt bei jeglicher Bekleidung zum Tragekomfort bei. Da jeder Mensch neben unterschiedlichen Körperabmessungen auch unterschiedliche Körperproportionen hat, ermöglicht im Falle der Körperbekleidung die Konfektionsgröße allein noch keine Aussage darüber hinaus, ob die Kleidung optimal an den Körper angepasst ist. Gleiches gilt im Bereich der Fußbekleidung: die Schuhgröße allein ermöglicht keine verlässliche Aussage über die tatsächliche Passform des Schuhs im Hinblick auf den entsprechenden, individuellen Fuß. Denn bei Schuhen besteht das Problem der Passform bezüglich von der Norm abweichender Fußformen (beispielsweise breiter Fuß, hoher Fußrist) oder bei krankhaft veränderten Füßen (beispielsweise Senk- und Spreizfuß). Auch bei modischen Schuhformen mit beispielsweise enger Schuhspitze weicht die tatsächliche Anpassung an die fußmorphologischen Gegebenheiten des Trägers von der optimalen Passform ab. Eine optimale Passform wird im Allgemeinen mittels Maßanfertigung durch einen Schneider bzw. Schuhmacher erzielt.

Der Passform von Bekleidung wird generell viel Aufmerksamkeit geschenkt, da sowohl der physische Komfort des Trägers als auch dessen soziale Perzeption von ihr abhängt: die Frage, wie der bekleidete Körper des Trägers von dessen sozialem Umfeld wahrgenommen wird, beeinflusst das Körperbewusstsein und das Selbstwertgefühl des Trägers (Kim and Damhorst 2013). Trotz der generellen Beachtung treten Probleme im Hinblick auf Passform und Größe von Bekleidungsstücken unter Konsumenten (Frauen und Männer) sehr häufig auf, was insbesondere darauf zurückzuführen ist, dass Hersteller verschiedene, nicht einheitlich standardisierte Größensysteme verwenden (Clifford, 2011). Insbesondere beim online-Erwerb von Bekleidung hat der Mangel an Zugang des Käufers zu Passform- und Größeninformation der betreffenden Bekleidungsstücke zu einer Explosion der Rücklaufraten geführt.

Der Passform von Schuhen wird im Vergleich dazu relativ wenig Aufmerksamkeit geschenkt, obwohl sich durch zahlreiche Studien belegen lässt, dass Schuhe mit ungenügender Passform hauptursächlich für das überaus häufige Auftreten von Fußbeschwerden ist (Marr and Quine 1993). Die aus zahlreichen Fußanthropometrischen Untersuchungen gewonnenen Kenntnisse über die Vielfalt nationaler, geschlechtsspezifischer und individueller Unterschiede in der Fußform bestätigen letztlich die Individualität der jeweiligen Fußform, lassen aber das Problem der unzureichenden Passform industriell gefertigter Schuhe (Konfektionsschuhe) unberührt. Denn die Passform von Fußbekleidung umfasst nicht nur den tatsächlichen "best-fit", sondern auch den jeweiligen Komfort, den der Träger subjektiv beschreibt und der maßgeblich auch von den verwendeten Materialien abhängt. Ferner hängt die Passform entscheidend vom Bewegungszustand des Trägers ab: der sogenannte "statische" Fit (Ruhe) unterscheidet sich oftmals erheblich vom "funktionalen" Fit (Laufen, Springen, Hüpfen).

Bei der Herstellung von Konfektionsschuhen bedienen sich die Hersteller größennormierter, dreidimensionaler Schuhformen. Diese Form, der sogenannte Leisten, bestimmt Größe, Form und Absatzhöhe des darauf gebauten Schuhs und entspricht einem Abbild des Fußes in einer normalen Haltung bei mittlerer Belastung. Die Qualität der Passform des Schuhs ergibt sich zum größten Teil aus der Qualität der verwendeten Leisten (Clarks 1989). Diese werden mittels Datenbanken menschlicher Fußabmessungen (Chen und Perng 1999) unter Berücksichtigung von Erfahrungswerten (Reinschmidt und Nigg 2000) hergestellt. Im Gegensatz dazu fertigen Maßschuhmacher nach den Maßen des jeweiligen Kundenfußes und des gewünschten Schuhmodells den sogenannten Maßleisten aus Holz an. Während mittels maßgefertigter Schuhe das Problem individueller Passform für den Kunden weitgehend zufriedenstellend berücksichtigt werden kann, ist das Passform-Problem industriell angefertigter Schuhe nach wie vor weitgehend ungelöst.

Für den Kunden stellt es daher oft ein Problem dar, Bekleidungsstücke, insbesondere Schuhe, mit optimaler Passform zu finden. Die Problematik verschärft sich im Bereich des online-Handels, da der Kunde die Passform der ihn interessierenden Waren nicht durch Anprobieren feststellen kann. Für den Kunden ist es in diesem Zusammenhang oftmals unmöglich, mittels der vom Hersteller/Vertreiber angegebenen Information die Qualität der Passform zu beurteilen.

Aus dem Stand der Technik sind verschiedene Lösungsansätze zur Ermittlung der Passform von Schuhwerken bekannt, welche entweder auf der Vermessung des jeweiligen Schuhwerks oder auf der Vermessung des Trägers oder einer Kombination davon beruhen. Insbesondere im Hinblick auf Schuhe wurden verschiedene Möglichkeiten zur Vermessung des Schuhinnenraums entwickelt.

Die EP 2 164 355 A1 offenbart eine Tastvorrichtung und ein Verfahren zum Erfassen der 3-D Raumform eines Körpers, wobei mittels eines Tastendes eine Fläche des Körpers abgetastet wird. Das Tastende ist über eine Verbindungsvorrichtung starr mit einer Kamera verbunden, so dass bei einer Bewegung des Tastendes die Kamera immer mitbewegt wird. Die Kamera ist dabei so angeordnet, dass sie eine mit photogrammmetrisch auswertbaren Marken versehene Fläche erfassen kann, auf der der abzutastende Körper steht, während das Tastende verschiedene Punkte der abzutastenden Fläche des Körpers abtastet.

Die WO 2005/111539 A1 beschreibt ein Verfahren zur zerstörungsfreien Ermittlung von Innen- und/oder Ausmaßen eines Schuhs oder Stiefels. Dabei wird eine die Innenfläche des Schuhs in drei Dimensionen erfassende Messanordnung verwendet, mit welcher durch ein radiologisches, computertomographisches, kernspintomographisches oder sonstiges bildgebendes Messverfahren schichtweise Querschnittsbilder ermittelt und gespeichert werden. Nach der Datenerfassung werden auf die Gestalt des Fußes bezogene Fixpunkte oder virtuelle Punkte und zwischen diesen sich erstreckende Verbindungslinien ermittelt. Alternativ kann auch ein röntgenlogisches Aufnahmeverfahren herangezogen werden, bei dem über ein Röntgenkontrast-gebendes Kalibrierelement die Ausmessung der interessierenden Punkte erfolgt.

Die DE 10 2005 039632 A1 offenbart ein Verfahren und eine Vorrichtung zum Vermessen von Schuhen aller Art. Die Messung wird durch den Einsatz von Laserstrahlen vorgenommen. In DE 10 2012 004064 A9 bezieht sich auf ein computertomographisches Verfahren und eine Vorrichtung zur zerstörungsfreien Ermittlung der Innenmaße von Schuhen.

In der DE 10 2004 045858 A1 wird eine Vorrichtung zum Vermessen des Innenraums eines Schuhs beschrieben, welche mit einem Schaftteil und einem sich an das Schaftteil anschließenden Fußteil ausgebildet ist, wobei das Fußteil über das Schaftteil im Sinne einer Lehre an die Länge des Innenraums des Schuhs anpassbar ist. Das Fußteil ist dabei derartig dimensioniert und konstruiert, dass es von einem in Schuhe beliebiger Größe passenden kurzen Einsteckzustand in einen der Länge des Innenraums in etwa angepassten Messzustand verstellbar ist. Ein vom Prinzip her gleichartiges Verfahren beinhaltet die US 6,19 2,593 B1. Hier wird ein pneumatisch aktivierter Messfühler offenbart, welcher sich in axialer Richtung innerhalb eines Schuhs bewegen und zerstörungsfrei die inneren Abmessungen des Schuhs erfassen kann. Ausgehend von der Ferse des Schuhs fährt ein computergesteuertes, lineares pneumatisches Getriebe einen Messfühler so lange aus, bis dieser den Zehenabschnitt des Schuhs berührt. Mittels eines Potentiometers wird daraufhin die Lineardistanz gemessen, welche der Messfühler zurückgelegt hat.

In der WO 2012/052044 A1 ist offenbart, dass über eine Maßanpassung des Fußbettes die Passform insgesamt wesentlich verbessert werden kann, da das Fußbett eine mindestens ebenso wesentliche Rolle bezüglich der Passform und Funktionsweise eines Schuhs übernimmt wie die Passung des Oberschuhs; eine weitere Verbesserung lässt sich erzielen, indem über einen 3-D Fußscanner gleichzeitig die von oben und von der Seite sichtbaren Partien des menschlichen Fußes vollautomatisch digitalisiert werden und damit bei der Passform ebenfalls berücksichtigt werden können. Über einen in den Fußscanner eingebauten örtlich auflösenden Drucksensor kann zusätzlich das Druckbild der Fußsohle gemessen werden (US 7,489,813). Die über Scanner gewonnenen Daten können nun entweder bei der Herstellung individualisierter Leisten genutzt werden oder aber zur Anpassung von in der industriellen Schuhfertigung genutzten Leisten dienen. Ferner können die Daten mit Datensätzen betreffend digitalisierte Schuhinnenräume von Konfektionsschuhen abgeglichen werden.

Die Druckschriften DE 2007 032 609 A1 und US 7,446,884 A offenbaren jeweils ein Verfahren, womit ein numerisches 3D-Modell des Innenraumes eines gefertigten Schuhs erstellt werden kann. Dieses numerische 3D-Modell des Innenraumes soll eine verbesserte Anpassung der digitalisierten 3D Fußform des Trägers an die nicht ausreichend den Innenschuh repräsentierenden Leistenformen aus einer Leisten-Datenbank ermöglichen, resultierend in einer verbesserten Passform.

In der US 6,975,232 B1 wird eine Vorrichtung und ein Verfahren zur Sichtbarmachung eines Fußes im Inneren eines Schuhs zur Bestimmung der Passform des Schuhs beschrieben. Vorrichtung und Verfahren erreichen dies mittels der Infrarot-Thermographie, wobei die Vorrichtung ein oder mehrere auf eine Grundfläche gerichtete Thermographieinstrument/e umfasst, welche zur Erfassung eines oder mehrerer Wärmebilder der auf der Grundfläche stehenden Schuh-Fußkombination oder entsprechender Ausschnitte davon dienen. Ausgehend von dem Wärmebild kann die auf der Grundfläche stehende Person mittels eines über der Grundfläche angeordneten Monitors die Passform des Schuhs bestimmen.

Bei der Ermittlung der Passform von Kleidungsstücken, wie zum Beispiel Blusen, Jacken und Hosen, beruht die überwiegende Anzahl der Lösungen auf einer Vermessung des Körpers/von Körperteilen des Trägers, beispielsweise mittels konventioneller Vermessung (US 2,159,035), mittels fotografischer Vermessung (US 5956525 A) oder mittels eines 3-D Körperscanners (Ashdown, et al., NTC Project: S08-CR03, 2008) und der anschließenden Abgleichung der erhobenen Daten mit am Kleidungsstück gemessenen, einzelnen Parametern, wie beispielsweise Brustumfang, Taillenumfang und Länge.

Die WO 2012/075298 A1 offenbart ein Verfahren zur Kategorisierung der Körperformen, wobei ein Satz Messdaten des jeweils interessierenden Körperteils (in Front- und Seitenansicht) einer Vielzahl von Subjekten einer Hauptkomponentenanalyse (principal component analysis) unterzogen wird. Die Messdaten werden dabei generiert durch konventionelle Vermessung oder durch 3-D Scanning. Die berechneten Hauptkomponenten gehen in die nachfolgende Clusteranalyse ein; deren Ergebnisse dienen letztlich der Etablierung von Form-Kategorien, wodurch Körperformen der Vielzahl von Subjekten effizient kategorisiert werden können.

Die aus dem Stand der Technik bekannten Vorrichtungen und Verfahren berücksichtigen meist überhaupt nicht oder nur unzureichend textilphysikalische Eigenschaften des Bekleidungsstücks/Schuhs, beispielsweise die Elastizität der verwendeten Materialien. Im Falle des Schuhs wird mittels der vorgenannten Scanner-gestützten Abgleichverfahren versucht, die Passform anhand des Missverhältnisses von Schuh bzw. Leisten und Fuß zu quantifizieren - mit ausschließlicher Beschränkung auf die Fußanthropometrie und ohne adäquate Berücksichtigung der Materialeigenschaften. Diese Eigenschaften haben aber wesentlichen Einfluss auf die Anpassung der Schuhform an den menschlichen Fuß, sowie auf die Bewertung dieser Anpassung der Schuhform, also der Passform, durch den Träger.

Nachteilig sind die aus dem Stand der Technik bekannten Vorrichtungen und Verfahren zudem im Hinblick auf einfache Anwendbarkeit und Kostenintensität. Beispielsweise wird von Seiten des Trägers der Einsatz komplexer Scanning-Technologie verlangt, um ein digitalisiertes Abbild des Körpers/Körperteils bzw. Fußes zu erzeugen. Auch erfordert das Verfahren des Einscannens des jeweiligen Körperteils/Fußes eine gewisse technische Expertise, da bestimmte Orientierungspunkte zur Erkennung der Knochenstrukturen und der Orientierung des zu vermessenden Körpers im Raum markiert werden müssen. Die entsprechenden Nachteile gelten ebenso im Hinblick auf mittels Scanning-Technologie erfasste Innenräume von Bekleidungsstücken, insbesondere von Schuhen.

Das deutsche Patent Nr. DE 10 2014 108 302 B4 (Robert Stocker) offenbart ein verbessertes Messwerkzeug zur Vermessung des Innenraums eines Bekleidungsstücks, umfassend mindestens ein innenliegendes Stützelement, eine Eingangsöffnung, eine Ausgangsöffnung, wobei die mindestens eine Ausgangsöffnung mit der mindestens einen Eingangsöffnung über mindestens einen Verbindungsgang verbunden ist, und weiterhin umfassend ein Hüllelement.

Jedoch hat auch dieses Messwerkzeug dahingehend Nachteile, dass es sehr kompliziert aufgebaut ist, in der Herstellung vergleichsweise teuer ist und die Schuhvermessung mit dem Messwerkzeug durch mehrere komplexe Arbeitsschritte erfolgt, so dass der massenhafte Einsatz im Schuh-Online-Versand hohe Kosten verursachen würde.

### Darstellung der Erfindung, Aufgabe, Lösung, Vorteile

Ausgehend von den vorgenannten Überlegungen liegt der vorliegenden Offenbarung deshalb die Aufgabe zugrunde, die oben genannten Nachteile des Standes der Technik zu überwinden und ein Messwerkzeug sowie Verfahren zur Vermessung eines Schuhwerkes bereitzustellen, welches einfach zu verwenden sein, um damit eine genaue, zeitsparende, effektive Vermessung einer großen Anzahl verschiedener Innenräume von Bekleidungsstücken zu ermöglichen.

Die Erfinder der vorliegenden Offenbarung haben die Aufgabe überraschenderweise durch das in den Ansprüchen definierte Messwerkzeug sowie das in den Ansprüchen definierte Verfahren unter Verwendung des Messwerkzeuges gelöst, wie sich auch aus den beiliegenden Ausführungsbeispielen ergibt. Die erfindungsgemäße Lösung beruht dabei auf einem Phasenübergang und den Änderungen von mechanischen Eigenschaften chemischer Verbindungen währenden des Phasenüberganges.

In einem ersten Aspekt betrifft die vorliegende Offenbarung deshalb ein Messwerkzeug. Insbesondere betrifft die vorliegende Offenbarung in einem ersten Aspekt ein Messwerkzeug, welches zur Vermessung des Innenraumes eines Schuhwerkes, beispielsweise eines Sportschuhes, Halbschuhes und anderen Schuhen, geeignet ist. Das Messwerkzeug kann einen Formkörper aufweisen. Das Messwerkzeug kann zudem mindestens einen Handschaft aufweisen. Der Formkörper kann in einem von mindestens zwei Zuständen (A, B) vorliegen. In einem ersten Zustand (A) kann der Formkörper plastisch verformbar sein. In einem zweiten Zustand (B) kann der Formkörper im Wesentlichen plastisch unverformbar sein.

Vorzugsweise kann sich der Formkörper während des Übergangs vom ersten Zustand (A) in den zweiten Zustand (B) erwärmen. Insbesondere kann sich der Formkörper während des Übergangs vom ersten Zustand (A) in den zweiten Zustand (B) auf eine Temperatur erwärmen, die der Körpertemperatur eines Menschen entspricht, also beispielsweise zwischen 35 °C und 45 °C, vorzugsweise ungefähr 40 °C. Auf diese Weise kann sich der Schuh an eine natürliche Fußtemperatur anpassen, so dass der Formkörper die Form und Größe eines warmen menschlichen Fußes annehmen kann. Hierdurch wird das erhaltene Messergebnis zusätzlich verbessert.

Der Formkörper kann durch einen Kristallisationsprozess von dem ersten Zustand (A) in den zweiten Zustand (B) überführt werden. Unter Kristallisationsprozess wird jeder Prozess verstanden, bei dem durch Kristallbildung ein Phasenübergang eines Materials stattfinden kann. Beispielsweise kann in einer übersättigten Lösung durch Initiation mit Keimen ein Kristallisationsprozess eingeleitet werden. Vorzugsweise wird während des Kristallisationsprozesses die Kristallisationsenergie in Form von Wärme abgegeben, so dass sich der Formkörper auf ca. 35 °C bis 45 °C erwärmen kann.

In einer weiteren bevorzugten Implementierung kann der Formkörper zwischen dem ersten Zustand (A) und dem zweiten Zustand (B) reversibel überführbar sein. Mit anderen Worten kann der Formkörper nicht nur von dem ersten Zustand (A) in den zweiten Zustand (B) überführt werden, sondern es ist auch eine Rücküberführung von dem Zustand (B) in den Zustand (A) möglich.

Der Formkörper kann vorzugsweise eine Hülle und eine in der Hülle befindliche Masse des Formkörpers aufweisen. Der Formkörper kann durch einen chemischen oder physikalischen Prozess von dem ersten Zustand (A) in den zweiten Zustand (B) überführt werden.

Vorzugsweise besteht die Hülle aus einem elastischen Polymermaterial. Insbesondere kann die Hülle aus Latex bestehen. Dies hat den Vorteil, dass sich die Hülle an die Form der Masse des Formkörpers anpassen kann und die Masse von der Außenumgebung des Formkörpers schützt. Vorzugsweise ist die Hülle für Wasser und/oder Luft undurchlässig. In diesem Fall kann der Formkörper mehrfach verwendet werden, wobei keine Luftfeuchtigkeit oder sonstige Substanzen die Masse des Formkörpers verunreinigt.

Die Masse des Formkörpers kann im Wesentlichen aus einem Phasenwechselmedium, beispielsweise einer übersättigten wässrigen Natriumacetat-Trihydrat-Lösung, und einem Granulat bestehen. Als Phasenwechselmedium wird in der vorliegenden Offenbarung jedes Medium verstanden, bei dem sowohl ein Phasenübergang von flüssig nach fest, der in der Regel Wärme freisetzt, als auch ein Phasenübergang von fest nach flüssig, möglich ist. Als Beispiele für Phasenwechselmedien (PCM) können beispielsweise Wasser, Paraffin, eine übersättigte wässrige Natriumacetat-Trihydrat-Lösung, Glaubersalzlösung, Natriumhydoxidlösung oder Alaunsalzlösung genannt werden. Allerdings ist eine übersättigte wässrige Natriumacetat-Trihydrat-Lösung wegen der vergleichsweise niedrigen Phasenübergangstemperatur und der Ungiftigkeit der verwendeten Substanzen das bevorzugte Phasenübergangsmedium.

Der Formkörper kann neben der Masse vorzugsweise eine Schraubenfeder, vorzugsweise aus nicht-rostendem Metall, enthalten. Hierdurch wird die Einführung des Formkörpers in das Schuhwerk erleichtert. Vorzugsweise ist die Schraubenfeder aus einem in Wasser inerten Material hergestellt. Insbesondere kann die Schraubenfeder aus Edelmetall hergestellt sein. Auf diese Weise ist das Messwerkzeug besonders lange haltbar.

Gemäß einer bevorzugten Implementierung kann der Handschaft eine erste Kammer und eine zweite Kammer aufweisen. Die erste Kammer kann eine erste Masse des Handschaftes enthalten oder mit dieser gefüllt sein. Die zweite Kammer kann eine zweite Masse des Handschaftes enthalten oder mit dieser gefüllt sein. Der Handschaft kann zudem ein Sieb aufweisen. Das Sieb kann räumlich zwischen der ersten Kammer und der zweiten Kammer angeordnet sein und die beiden Kammern voneinander trennen. Das Sieb kann für das Granulat und das Federstahlelement undurchlässig sein, so dass das Granulat nur in der ersten Kammer gehalten wird, während das Federstahlelement in der zweiten Kammer gehalten wird. Andererseits kann ein in der zweiten Kammer ausgelöster Kristallisationsprozess durch das Sieb in die erste Kammer übertragen werden. Die Kammer kann zudem eine Nachverdichtungsplatte aufweisen. Als Nachverdichtungsplatte kann jedes Element verstanden werden, welches durch Druckausübung eine Nachverdichtung der Masse im Formkörper erzielen kann.

In einer bevorzugten Implementierung kann der Handschaft eine Hülle des Handschaftes aufweisen. Die zweite Kammer kann ein Federstahlelement aufweisen. In diesem Fall kann der Formkörper durch einen mit dem mindestens einen Federstahlelement ausgelösten chemischen oder physikalischen Prozess von dem ersten Zustand A in den zweiten Zustand B überführt werden.

Die erste Masse des Handschaftes kann vorzugsweise im Wesentlichen aus einem Phasenwechselmedium, beispielsweise einer übersättigten wässrigen Natriumacetat-Trihydrat-Lösung, und einem Granulat bestehen. Als Granulat wird gemäß der vorliegenden Offenbarung jedes Kunststoffgranulat verstanden, welches in Verbindung mit einem Phasenübergangsmedium dem Formkörper bzw. dem Handschaft eine bessere Festigkeit verleihen kann.

Die zweite Masse des Handschaftes kann vorzugsweise im Wesentlichen nur aus einem Phasenwechselmedium bestehen.

In einem weiteren Aspekt betrifft die vorliegende Offenbarung ein Verfahren zur Vermessung des Innenraumes eines Schuhwerks unter Verwendung des Messwerkzeuges gemäß dem ersten Aspekt. Das Verfahren kann die folgenden Schritte umfassen.

In einem ersten Schritt kann das Messwerkzeug in den Innenraum eines Schuhes eingeführt werden. In diesem Schritt befindet sich der Formkörper in dem ersten Zustand (A). In einem zweiten Schritt kann der Formkörper von dem ersten Zustand (A) in den zweiten Zustand (B) überführt werden. In einem dritten Schritt kann das Messwerkzeug aus dem Innenraum des Schuhes herausgezogen werden. In einem vierten Schritt kann der Formkörper bzw. das Messwerkzeug vermessen werden.

In einer bevorzugten Implementierung erfolgt im zweiten Schritt das Überführen des Formkörpers von dem ersten Zustand (A) in den zweiten Zustand (B) unter gleichzeitigem Nachverdichten der Masse des Formkörpers. Das Nachverdichten der Masse kann durch Druckausüben auf die Nachverdichtungsplatte (27) erfolgen.

Vorzugsweise kann nach dem vierten Schritt in einem fünften Schritt das Messwerkzeug durch Überführen des Formkörpers von dem zweiten Zustand (B) in den ersten Zustand (A) regeneriert werden.

Das Verfahren zur Vermessung eines Schuhwerkes kann leicht und schnell auch von technischen Leien bzw. Hilfskräften durchgeführt werden. Es ist effizient, da eine große Menge von Schuhen leicht vermessen werden kann und das Messwerkzeug durch den Regenerationsprozess leicht wieder in den Urzustand rücküberführt werden kann. Mit einem Messwerkzeug sind mehrere Messvorgänge an einem Tag durchführbar. Zudem ist das Messwerkzeug günstig in einer großen Stückzahl produzierbar, da das Messwerkzeug aus einfachen Materialien (Latex, Hartkunststoff, Medium, Metallblättchen) aufgebaut ist und keine beweglichen bzw. störanfälligen mechanischen Einzelteile enthält. Auf diese Weise ist das Verfahren effizient, günstig und gleichzeitig in der Vermessung präzise.

### Kurze Beschreibung der Figuren

Im Folgenden werden beispielhaft und nicht abschließend einige besondere Ausführungsformen der Offenbarung unter Bezugnahme auf die beiliegenden Figuren beschrieben.

Die besonderen Ausführungsformen dienen nur zur Erläuterung des allgemeinen erfinderischen Gedankens, jedoch beschränken sie die Offenbarung nicht.

In den besonderen Ausführungsformen zeigen:
Fig. 1 eine schematische Zeichnung eines Messwerkzeuges gemäß dem ersten Aspekt der vorliegenden Offenbarung.
Fig. 2 ein Schema zur Durchführung eines Verfahrens zur Vermessung eines Schuhwerkes unter Regenerierung des Messwerkzeuges gemäß dem zweiten Aspekt der vorliegenden Offenbarung.

### Bevorzugte Ausführung der Offenbarung

Fig. 1 zeigt ein Messwerkzeug (1) zur Vermessung des Innenraumes eines Schuhwerks. Das Messwerkzeug besteht hierbei aus einem Formkörper (10) und einem Handschaft (20). Der Formkörper weist eine Hülle (15) aus Latex auf und eine in der Hülle (15) befindliche Masse, bestehend aus einer wässrigen Natriumacetat-Trihydrat-Lösung und einem Granulat. Der Formkörper (10) ist in einem ersten Zustand (A) plastisch verformbar. In diesem Zustand liegt das Natriumacetat in einer gelösten Form vor. Das Granulat befindet sich als unlöslicher Bestandteil in der Natriumacetatlösung. Ausgelöst durch ein physikalisches oder chemisches Ereignis, beispielsweise durch Druckwellen und die hierdurch entstehenden Kristallisationskeime, kann das in der Natriumacetatlösung befindliche Natriumacetat allerdings als Natriumacetat-Trihydrat auskristallisieren und dadurch das Granulat verfestigen. Der Formkörper (10) ist in diesem zweiten Zustand (B) mit Natriumacetat-Trihydrat-Kristallen und Granulat im Wesentlichen plastisch unverformbar. Die Überführung von dem ersten Zustand (A) in den zweiten Zustand (B) erfolgt durch einen Kristallisationsprozess. Der Kristallisationsprozess ist grundsätzlich reversibel, das heißt eine Rückführung in den ersten Zustand (A) von dem zweiten Zustand (B) ist möglich. Die Rückführung erfolgt durch Erwärmen des Formkörpers (10) in einem Wasserbad. Beispielsweise kann der Formkörper über einen Zeitraum von 2 bis 3 Stunden in einem Wasserbad bei 70 °C erwärmt werden, wodurch sämtliche Natriumacetat-Trihydrat-Kristalle wieder in Lösung gehen. Nach Auflösen aller Kristalle wird eine Natriumacetatlösung erhalten und der Formkörper ist wieder elastisch. Mit anderen Worten kann der Formkörper für einen weiteren Messvorgang vollständig recycelt werden. Der Formkörper weist zudem eine Hülle (15) aus Latex auf, die luftdicht ist. Eine in der Hülle (15) befindliche Masse des Formkörpers (10), bestehend aus einer wässrigen Natriumacetatlösung und einem Granulat, kann so vor äußeren Einflüssen (Feuchtigkeit und Luft in der Umgebung) geschützt werden, so dass der Kristallisationsprozess und Auslösungsprozess durch definierte und vorgegebene Verfahren reproduzierbar durchgeführt werden kann. Der Formkörper (10) kann neben der Masse auch ein Schraubenelement aus nichtrostendem Stahl aufweisen, welches dem Formkörper beim Einführen in das Schuhwerk eine ausreichende Steifigkeit verleiht.

Der Handschaft (20) besteht aus einer ersten Kammer (21), einer zweiten Kammer (22), einer Nachverdichtungsplatte (27) und einer Hülle (15) des Handschaftes (20). Die erste Kammer (21) enthält dabei eine erste Masse des Handschaftes (20). Diese erste Masse des Handschaftes weist die gleiche Zusammensetzung wie die Masse des Formkörpers auf, d.h. die erste Masse besteht aus Natriumacetatlösung und Grandulat in der gleichen Zusammensetzung. Die Masse der ersten Kammer ist im fluidischen Kontakt mit der Masse des Formkörpers. Sofern eine Kristallisation innerhalb der ersten Kammer stattfindet, wird auch die Kristallisation in dem Formkörper ausgelöst, dies allerdings erst mit einer zeitlichen Verzögerung. Die zweite Kammer (22) enthält eine zweite Masse des Handschaftes (20). Die zweite Masse besteht im Wesentlichen aus einer wässrigen Natriumacetatlösung, allerdings in diesem Fall kein Granulat. Zudem befindet sich innerhalb der zweiten Kammer (22) ein Federstahlelement (30), mit welchem Druckwellen zur Auslösung des Kristallisationsprozesses erzeugt werden können. Durch ein Drücken des Federstahlelementes wird ein Klick-Geräusch als Druckwelle erzeugt, welche die Kristallisation des Natriumacetat-Trihydrates in der zweiten Kammer auslöst. Die Kristallisation führt sich durch das Sieb (25) fort in die erste Kammer (21) und von dort in den Formkörper fort. Das Sieb (25) dient dazu, dass das Granulat nicht in die zweite Kammer des Handschaftes (20) gelangen kann, und die Funktionsfähigkeit des Federstahlelementes negativ beeinflusst. Auch dient das Sieb (25) dazu, dass das Federstahlelement nicht von der zweiten Kammer (22) in die erste Kammer (21) gelangen kann. Der Formkörper (10) ist somit durch einen mit dem Federstahlelement (30) ausgelösten chemischen oder physikalischen Prozess von dem ersten Zustand (A) in den zweiten Zustand (B) überführbar. Die dabei freiwerdende Anfangswärme während des Umwandlungsprozesses von dem ersten Zustand (A) in den zweiten Zustand (B) von ca. 40 °C entspricht in etwa der Körpertemperatur eines menschlichen Fußes. Wie Wärme überträgt sich dabei auf die Materialen des zu vermessenden Schuhwerkes, welches demnach exakt der natürlichen Umgebungswärme von Schuh und Fuß während der Nutzung entspricht. Dies trägt dazu bei, ein natürliches und exaktes Messergebnis für den angestrebten Messbereich des Vorderschuhbereiches zu erhalten. Die Nachverdichtungsplatte (27) besteht im Wesentlichen aus Hartplastik und ist formstabil. Das Sieb (25) ist durchlässig für die Natriumacetatlösung, jedoch hält es das Granulat in der ersten Kammer zurück. Der Handschaft (20) weist zudem eine Hülle auf, welche mit der Hülle des Formkörpers (10) einstückig aufgebaut ist. Die Hülle ist in diesem Beispiel luftundurchlässig, so dass innerhalb des Handschaftes eine definierte chemische Zusammensetzung ohne äußere Einflüsse (also Änderung der Luft und Wasserkonzentration) gehalten werden kann.

Fig. 2 zeigt die Schritte eines Verfahrens zur Vermessung des Innenraumes eines Schuhwerks unter Verwendung des Messwerkzeuges (1). Das Verfahren umfasst die folgenden Schritte. In einem ersten Schritt erfolgt das Einführen des Messwerkzeugs (1) in den Innenraum des Schuhes mit Hilfe des Handschaftes (20), wobei in diesem Schritt der Formkörper (10) in einem ersten Zustand (A) ist. Dieser Prozess wird erheblich vereinfacht, wenn der Formkörper ein Schraubenelement aus Stahl enthält, so dass eine bessere Steifigkeit des Formkörpers (10) erhalten wird. Nach dem Einführen in das Schuhwerk liegt der Formkörper allseitig eng an der Innenauskleidung des Schuhwerkes an. Durch das Nachdrücken mit dem Handschaft und der Nachverdichtungsplatte wird das Anliegen sichergestellt. In einem zweiten Schritt erfolgt das Überführen des Formkörpers (10) von dem ersten Zustand (A) in den zweiten Zustand (B). Hierbei erfolgt das Überführen des Formkörpers (10) von dem ersten Zustand (A) in den zweiten Zustand (B) unter gleichzeitigem Nachverdichten der Masse des Formkörpers (10) durch Druckausüben auf die Nachverdichtungsplatte (27). Der Kristallisationsprozess zur Überführung des Formkörpers in den Zustand (B) erfolgt durch ein physikalisches oder chemisches Ereignis, beispielsweise durch mit dem Federstahlelement (30) erzeugte Druckwellen. Hierbei wird das in der Natriumacetatlösung befindliche Natriumacetat zuerst in der zweiten Kammer des Handschaftes, dann über das Sieb in der ersten Kammer des Handschaftes und hiernach im Formkörper auskristallisiert, so dass die Masse in Verbindung mit dem Granulat verfestigt wird. Der Formkörper (10) ist in diesem zweiten Zustand (B) mit Natriumacetat-Trihydrat-Kristallen und Granulat im Wesentlichen plastisch unverformbar. Die während des Phasenüberganges freiwerdende Phasenübergangsenergie entspricht einer Temperatur von ca. 40 °C und somit in etwa der Körpertemperatur eines menschlichen Fußes. Wie Wärme überträgt sich dabei auf die Materialen des zu vermessenden Schuhwerkes, welches demnach exakt der natürlichen Umgebungswärme von Schuh und Fuß während der Nutzung entspricht. Dies trägt dazu bei, ein natürliches und exaktes Messergebnis für den angestrebten Messbereich des Vorderschuhbereiches zu erhalten. In einem dritten Schritt erfolgt das Herausziehen des Messwerkzeuges (1) aus dem Innenraum des Schuhes mit Hilfe des Handschaftes (20). Während dieses Schrittes bleibt die Form des Formkörpers erhalten. In einem vierten Schritt erfolgt das Vermessen des Formkörpers (10) bzw. des Messwerkzeuges (1). Dadurch, dass der Formkörper die gleiche Form und Größe wie der Innenraum des Schuhwerkes aufweist, kann alle wesentlichen Parameter des Schuhwerkinnenraums nur anhand des Formteils ermittelt werden. In einem fünften Schritt wird das Messwerkzeug (1) durch Überführen des Formkörpers (10) von dem zweiten Zustand (B) in den ersten Zustand (A) regeneriert. Hierzu wird das Messwerkzeug durch vollständiges oder teilweises Einlegen in ein auf circa. 60 bis 70 °C erwärmtes Wasserbad über einen Zeitraum von 2 bis 3 Stunden vollständig regeneriert.

### Bezugszeichenliste

- **1**: Messwerkzeug
- **10**: Formkörper
- **15**: Hülle
- **18**: Schraubenfeder
- **20**: Handschaft
- **21**: erste Kammer des Handschaftes
- **22**: zweite Kammer des Handschaftes
- **25**: Sieb
- **27**: Nachverdichtungsplatte
- **30**: Federstahlelement

## Patentansprüche

1. Messwerkzeug (1), insbesondere Messwerkzeug (1) zur Vermessung des Innenraumes eines Schuhwerks, umfassend:
- einen Formkörper (10) und
- mindestens einen Handschaft (20),
wobei der Formkörper (10) mindestens zwei Zustände (A, B) aufweisen kann,
wobei in einem ersten Zustand (A) der Formkörper (10) plastisch verformbar ist und in einem zweiten Zustand (B) der Formkörper (10) im Wesentlichen plastisch unverformbar ist,
wobei der Formkörper (10) durch einen Kristallisationsprozess von dem ersten Zustand (A) in den zweiten Zustand (B) überführt werden kann.

2. Messwerkzeug (1) gemäß Anspruch 1, wobei der Formkörper (10) zwischen dem ersten Zustand (A) und dem zweiten Zustand (B) reversibel überführbar ist.

3. Messwerkzeug (1) gemäß einem der vorherigen Ansprüche 1 oder 2, wobei sich der Formkörper (10) während des Übergangs vom ersten Zustand (A) in den zweiten Zustand (B) erwärmt.

4. Messwerkzeug (1) gemäß einem der vorherigen Ansprüche, wobei der Formkörper (10) eine Hülle (15) und eine in der Hülle (15) befindliche Masse des Formkörpers (10) aufweist, wobei der Formkörper (10) durch einen chemischen oder physikalischen Prozess von dem ersten Zustand (A) in den zweiten Zustand (B) überführt werden kann.

5. Messwerkzeug (1) gemäß Anspruch 4, wobei die Hülle (15) aus einem elastischen Polymermaterial, vorzugsweise aus Latex, besteht.

6. Messwerkzeug (1) gemäß einem der Ansprüche 4 oder 5, wobei die Masse des Formkörpers (10) aus einer wässrigen Natriumacetatlösung und einem Granulat besteht.

7. Messwerkzeug (1) gemäß einem der vorherigen Ansprüche, wobei der Handschaft (20) das Folgende umfasst:
- eine erste Kammer (21), die mit einer ersten Masse des Handschafts (20) gefüllt ist,
- eine zweite Kammer (22), die mit einer zweiten Masse des Handschafts (20) gefüllt ist,
- ein Sieb (25) zwischen der ersten Kammer (21) und der zweiten Kammer (22),
- ein Nachverdichtungsplatte (27), und
- eine Hülle (15) des Handschaftes (20),
wobei sich innerhalb zweiten Kammer (22) des Handschaftes (20) ein Federstahlelement (30) befindet, wobei der Formkörper (10) durch einen mit dem mindestens einen Federstahlelement (30) ausgelösten chemischen oder physikalischen Prozess von dem ersten Zustand A in den zweiten Zustand B überführt werden kann.

8. Messwerkzeug (1) gemäß Anspruch 7, wobei die erste Masse des Handschaftes (20) aus einem Phasenwechselmedium und einem Granulat besteht.

9. Messwerkzeug (1) gemäß einem der Ansprüche 7 oder 8, wobei die zweite Masse des Handschaftes (20) aus einem Phasenwechselmedium besteht.

10. Verfahren zur Vermessung des Innenraumes eines Schuhwerks unter Verwendung eines Messwerkzeuges (1) umfassend einen Formkörper (10) wobei der Formkörper (10) mindestens zwei Zustände (A, B) aufweisen kann, wobei in einem ersten Zustand (A) der Formkörper (10) plastisch verformbar ist und in einem zweiten Zustand (B) der Formkörper (10) im Wesentlichen plastisch unverformbar ist, wobei der Formkörper (10) durch einen Kristallisationsprozess von dem ersten Zustand (A) in den zweiten Zustand (B) überführt werden kann, wobei das Verfahren die folgenden Schritte umfasst:
a) Einführen des Messwerkzeugs (1) in den Innenraum des Schuhes, wobei in diesem Schritt der Formkörper (10) in einem ersten Zustand (A) ist;
b) Überführen des Formkörpers (10) von dem ersten Zustand (A) in den zweiten Zustand (B) durch einen Kristallisationsprozess,
c) Herausziehen des Messwerkzeuges (1) aus dem Innenraum des Schuhes,
d) Vermessen des Formkörpers (10) bzw. des Messwerkzeuges (1).

11. Verfahren gemäß Anspruch 10, wobei in Schritt b) das Überführen des Formkörpers (10) von dem ersten Zustand (A) in den zweiten Zustand (B) unter gleichzeitigem Nachverdichten der Masse des Formkörpers (10) stattfindet.

12. Verfahren gemäß einem der Ansprüche 10 oder 11, wobei nach dem Schritt d) das Messwerkzeug (1) durch Überführen des Formkörpers (10) von dem zweiten Zustand (B) in den ersten Zustand (A) regeneriert wird.
